# EUROPÄISCHE PATENTSCHRIFT

(11) **EP 0 133 561 B1**
(45) Veröffentlichungstag und Bekanntmachung des Hinweises auf die Patenterteilung: **07.01.1987**
(21) Anmeldenummer: 84109264.6
(22) Anmeldetag: 04.08.1984
(51) Int. Cl.: H01R 13/56

(54) **Stecker für elektrische Steckdosen zur verstellbaren elektrisch leitenden Verbindung**
Plug for making an adjustable electrically conducting connexion to an electrical outlet
Fiche male pour prises électriques permettant une connexion électriquement conductrice réglable

(30) Priorität: 05.08.1983 IT 8344183
(43) Veröffentlichungstag der Anmeldung: 27.02.1985
(73) Patentinhaber: Incrocci, Luca, I-31015 Conegliano (Treviso) (IT)
(72) Erfinder: Incrocci, Luca, I-31015 Conegliano (Treviso) (IT)
(74) Vertreter: Seibert, Rudolf, Dipl.-Ing.

## Beschreibung

Gegenstand der vorliegenden Erfindung ist ein Stecker für elektrische Steckdosen mit verstellbarem Anschluss gemäss dem ersten Teil der Patentansprüche 1 u. 2, der sich insbesondere als Mehrzweckstecker durch vielfältige Einsatzmöglichkeiten und verschiedene Anwendungsformen auszeichnet.

Beim gegenwärtigen Stand der Technik sind nur Stecker mit Steckerstiften bekannt, die in gleichbleibender Längsrichtung oder in rechtwinkeliger Richtung zum Kabelanschluss angeordnet sind. Die bei diesen Ausführungen erkennbaren Mängel bestehen im wesentlichen darin, dass entweder der eine oder der andere Stecker montiert werden muss, weshalb für den Fall, dass eine andere Einschubrichtung erwünscht werden sollte, ein Austausch des Steckers erforderlich wird. Oft werden die Stecker auch gekauft, noch bevor ihre spezielle Bestimmung bekannt ist, weshalb es zum Zeitpunkt der Verwend ung vorkommt, dass der für den besonderen Zweck geeignete Stecker nicht zur Verfügung steht.

Ferner sind Stecker bekannt, bei denen das Anschlusskabel an zwei verschiedenen Seiten des Steckergehäuses herausgeführt werden kann (FR-A-1307518, FR-A-977146, DE-A-2240331).

Aufgabe der vorliegenden Erfindung ist es, die vorgenannten Mängel abzustellen.

Diese Aufgabe wird durch die kennzeichnenden Merkmale der Patentansprüche 1 und 2 gelöst. Wesentlich ist dabei, dass die Steckerstifte von einer Längsstellung in eine seitlich zu dieser Längsstellung rechtwinkelige Stellung und umgekehrt bringbar sind.

Die durch diese Erfindung erzielten Vorteile liegen im wesentlichen darin, dass es nicht mehr erforderlich sein wird, zwei verschiedene Arten von Steckern auf den Markt zu bringen, sondern nur einen einzigen Typ, der uneingeschränkt in der Lage ist, beide vorgenannten Funktionen zu erfüllen.

Nachfolgend wird die Erfindung unter Zuhilfenahme der Zeichnungen an Hand einer bevorzugten Ausführung näher beschrieben.

Die Figuren 1,2 und 3 stellen jeweils eine erfindungsgemässe Steckerausführung in der Drauf-, Vorder- und Seitenansicht dar, bei der die Steckerstifte im vorliegenden spezifischen Fall rechtwinkelig zum Kabelanschluss montiert sind, während die Anordnung in Längsrichtung in gestrichelten Linien angedeutet ist.

Die Figur 4 zeigt denselben Stecker von der Rückseite, wobei die drei Steckerstifte jedoch in Längsrichtung angeordnet sind, während seitlich die Löcher für die alternative Montage erkennbar sind.

Die Figuren 5, 6 und 7 zeigen jeweils in drei Ansichten den Block der drei Steckerstifte mit der entsprechenden Halterung, wobei dieser Block vom Steckergehäuse abgebaut werden kann, um in eine andere Richtung gebracht zu werden.

Die Figuren 8 und 9 zeigen eine Seitenansicht mit axialem Längsschnitt der Art des Zusammenbaues des Steckers mit Einsatz des Stecker-Blokkes in Längsrichtung und in rechtwinkeliger Anordnung.

Die Figuren 10-12 stellen jeweils in Seitenansicht mit axialem Längsschnitt und in der Draufsicht von innen die beiden, den Block der drei Steckerstifte mit der Halterung enthaltenden Gehäusehälften dar.

Die Figuren 14 und 15 zeigen eine der beiden Kabelklemm-Elemente im Grundriss von innen und im axialen Querschnitt.

Die Figuren 16 und 17 stellen jeweils im Axialschnitt bzw. von hinten gesehen die Kabeldurchtrittsbuchse dar.

Wie man aus den Figuren ersehen kann, wurde der Stecker im vorliegenden Falle in der Weise verwirklicht, dass auf der einen Seite des Steckers der von einer geradlinigen in eine rechtwinkelige Lage verstellbare Steckerstiftblock vorgesehen wurde, wähend sich auf der anderen Seite des Steckers der Eintritt mit den entsprechenden Klemmvorrichtungen für ein elektrisches Kabel befindet. Natürlich könnte an Stelle des Kabelanschlusses ein herkömmlicher oder in der Richtung umdrehbarer Steckdosenanschluss treten, damit der Stecker so auch als universelles Umschaltelement mit verstellbaren Steckerstiften dienen kann.

Der in den Figuren dargestellte Stecker weist zwei Gehäusehälften A, B aus Plastikmaterial auf, die für die Aufnahme, den Schutz und die Isolierung des elektrischen Leitungssystems, bestehend aus dem elektrischen Kabel und dem Block C der Steckerstifte 1, 2, 3, bestimmt sind, wobei für die Verankerung auch herkömmliche Leitungs- und Befestigungsvorrichtungen, wie der Kabeldurchgang D und die Klemmleiste oder der Kabelhalter vorgesehen sind, von dem ein Bügel in den Fig. 14 und 15 gezeigt ist. Alle diese Teile werden in bekannter Technik vorzugsweise aus Kunststoffmaterial hergestellt.

Der Block C der Steckerstifte umfasst drei Metallstifte 1, 2, 3 in bekannter Form und Art, von denen der mittlere 2 für die Erdung bestimmt ist. Die Stifte sind an einer im allgemeinen winkelförmigen Halterung 4 aus Kunststoffmaterial, mit einem Querschnitt in Form eines «L» befestigt, wobei die Stifte 1,2,3 durch einen Schenkel der Halterung 4 hindurchragen und an den entgegengesetzten Enden 1', 2', 3' Anschlüsse aufweisen, um die Kabelenden mittels Klemmschrauben 5 verankern zu können.

Die beiden Gehäusehälften A, B sind stirnseitig mit drei durchgehende Löcher bildenden Aussparungen versehen. Die Löcher sind mit den Bezugsziffern 6, 7, 8 z.B. in Fig. 2 versehen. Ferner sind an einer Gehäusehälfte B seitlich an der Kreuzungsachse drei analoge entsprechende Löcher 6', 7', 8' angeordnet. Die innere Form der beiden Gehäusehälften A, B ist annähernd gleich und symmetrisch, mit dem Unterschied, dass in einer Hälfte B die seitlichen Löcher 6', 7', 8' angeordnet sind und untertschiedliche Befestigungsvorrichtungen 9 für eine Klemmschraube 10 in Verbindung mit einer zweiten selbstschneidenden Schraube 11, die den Bügel der Kabelklemme12 festhält, vorgesehen sind, wie dies in der Fig. 8 dargestellt ist.

Die Halterung 4 des Blockes C der Steckerstifte weist überdies drei zylindrische Vorsprünge 4' entsprechend der Stellung der Löcher 6', 7', 8' oder in alternativer Weise der Löcher 6, 7, 8 auf, je nachdem ob es sich um eine geradlinige Montage handelt, wie in der Fig. 8 dargestellt oder aber um eine rechtwinkelige wie in Fig. 9 ersichtlich. Die Halterung 4 der Stifte 1,2,3 ist daher bei der Montage umkehrbar mit Einrastverankerung durch die Vorsprünge 4'.

In einer weniger bevorzugten Variante könnten die Steckerstifte 1,2,3 auch im Inneren der beiden Gehäusehälften A, B in gelenkiger Weise untergebracht werden, um so durch Drehung um 90° von einer Stellung in Längsrichtung in eine dazu rechtwinkelige Stellung gebracht zu werden.

## Patentansprüche

1. Stecker für elektrische Steckdosen, bestehend aus zwei Gehäusehälften (A, B) aus Isoliermaterial, vorzugsweise Kunststoff, die geeignet sind, mindestens ein elektrisches Kabel mit an sich bekannten Kabelverankerungsmitteln und eine Reihe von Metallsteckerstiften (1 -3), vorzugsweise zwei seitlichen Leitungsstiften (1,3) und einem mittleren Erdungsstift (2), aufzunehmen, wobei die Steckerstifte (1 -3) mit entsprechenden, innerhalb des Kabels vorgesehenen elektrischen Leitern verbindbar und innerhalb der Gehäusehälften (A, B) derart gelagert sind, dass sie aus diesen durch entsprechende, in den Gehäusehälften (A, B) vorgesehene Löcher herausragen, um die Steckerstifte in entsprechende Löcher einer herkömmlichen Steckdose einführen zu können, dadurch gekennzeichnet, dass mindestens eine Gehäusehälfte (B) mit einer Reihe von orthogonal zu den stirnseitigen Löchern (6,7,8) angeordneten seitlichen Löchern (6', 7', 8') versehen ist, deren Masse so abgestimmt sind, dass sie die Steckerstifte (1, 2, 3) durch dringen lassen und dass die Steckerstifte (1, 2, 3) in entsprechenden Löchern eines Schenkels einer aus Isoliermaterial, vorzugsweise Kunststoff, bestehenden L-förmigen Halterung (4) in durchgehender Weise gelagert und dort festgehalten sind, deren anderer Schenkel eine Reihe von zylindrischen Vorsprüngen (4') aufweist, und dass die Halterung (4) innerhalb der Gehäusehälften (A, B) in zwei verschiedene Stellungen bringbar ist, d.h. von einer ersten Stellung, bei der die Steckerstifte (1, 2, 3) und die zylindrischen Vorsprünge (4') jeweils durch die betreffenden stirnseitigen Löcher (6, 7, 8) bzw. seitlichen Führungslöcher (6', 7', 8') ragen, und in eine zweite Stellung, wobei die Steckerstifte (1-3) orthogonal zur ersten Stellung angeordnet sind und die Steckerstifte (1, 2, 3) und zylindrischen Vorsprünge (4') jeweils durch die betreffenden seitlichen Löcher (6', 7', 8') bzw. stirnseitigen Löcher (6, 7, 8) ragen.

2. Stecker für elektrische Steckdosen, bestehend aus zwei Gehäusehälften (A, B) aus Isoliermaterial, vorzugsweise Kunststoff, die geeignet sind, mindestens ein elektrisches Kabel mit an sich bekannten Kabelverankerungsmitteln und eine Reihe von Metallsteckerstiften (1-3), vorzugsweise zwei seitlichen Leitungsstiften (1, 3) und einem mittleren Erdungsstift (2), aufzunehmen, wobei die Steckerstifte (1 -3) mit entsprechenden, innerhalb des Kabels vorgesehenen elektrischen Leitern verbindbar und innerhalb der Gehäusehälften (A, B) derart gelagert sind, dass sie aus diesen durch entsprechende, in den Gehäusehälften (A, B) vorgesehene Löcher herausragen, um die Steckerstifte in entsprechende Löcher einer herkömmlichen Steckdose einführen zu können, dadurch gekennzeichnet, dass die Steckerstifte (1,2,3) im Inneren der beiden Gehäusehälften (A, B) in gelenkiger Weise untergebracht sind und von der ersten in eine zweite, zu diesen ersten Stellung orthogonale Stellung und umgekehrt verstellbar sind.

## Claims

1. Plug for electrical socket consisting of two casinghalfs (A, B) made of insulating material, especially plastic, which are appropriated to house at least an electrical cable with cable-anchor- means known itself and a row of metallic plug pins (1-3), especially two lateral conduction pins (1,3) and an inner earthing pin (2), whereby the plug pins (1 -3) are connectable with corresponding electrical conductors provided inside of the cable and are supported inside of the casinghalfs (A, B) in such a manner, that they project outside of these through suitable openings provided in the casinghalfs (A, B) to allow to lead in the plug pins in corresponding openings of a socket usual, characterized in that at least one casinghalf (8) is provided with a row of lateral openings (6', 7', 8') disposed orthogonally to the openings (6, 7, 8) in front, which lateral openings are adapted with their dimensions, that they allow the plug pins (1, 2, 3) to project and that the plug pins (1, 2, 3) are supported and fixed in corresponding openings of a branch of a L-shaped fixture consisting of insulating material, especially plastic, the other branch of the fixture has a row of cylindrical formed projections (4'), and that the fixture (4) is puttable inside of the casinghalfs (A, B) into two different positions, i.e. into a first position, at which the plug pins (1, 2, 3) and the cylindrical formed projections (4') project respectively through the respective frontal openings (6,7,8) or the lateral opening (6', 7', 8'), and into a second position, whereby the plug-pins (1-3) are arranged orthogonally to the first position and the plug-pins (1, 2, 3) and cylindrical formed projections (4) project respectively through the respective lateral openings (6', 7', 8') or frontal openings (6,7,8).

2. Plug for electrical socket consisting of two casinghalfs (A, B) made of insulating material, especially plastic, which are appropriated to house at least an electrical cable with cable-anchor- means known itself and a row of metallic plug pins (1 -3), especially two lateral conduction pins (1,3) and an inner earthing pin (2), whereby the plug pins (1 -3) are connectable with corresponding electrical conductors provided inside of the cable and are supported inside of the casinghalfs (A, B) in such a manner, that they project outside of these through suitable openings provided in the casinghalfs (A, B) to allow to lead in the plug pins in corresponding openings of a socket usual, characterized in that the plug pins (1, 2, 3) are housed inside of the both casinghalfs (A, B) in a flexible manner and are adjustable of the first position into a second position orthogonal to said first position and vice versa.

## Revendications

1. Fiche mâle pour des prises de courant électrique, constituée de deux demi-boîtiers (A, B) en matière isolante, de préférence en matière plastique, qui sont aptes à recevoir au moins un câble électrique avec des moyens, en eux-mêmes connus, d'ancrage du câble et une série de broches mâles métalliques (1 à 3), de préférence deux broches conductrices latérales (1, 3) et une broche de mise à la terre intermédiaire (2), les broches mâles (1 à 3) pouvant être connectées par des conducteurs électriques adéquats prévus à l'intérieur du câble et étant montées à l'intérieur des demi-boîtiers (A, B) de manière à en faire saillie par des trous correspondants prévus dans les demi-boîtiers (A, B), afin de pouvoir introduire les broches mâles dans des trous correspondants d'une prise de courant habituelle, caractérisée en ce que l'un au moinsdesdemi-boîtiers (B) estmuni d'une série de trous latéraux (6', 7', 8') qui sont disposés orthogonalement par rapport aux trous frontaux (6, 7, 8) et dont les dimensions sont telles que les broches mâles (1, 2, 3) peuvent y passer et en ce que les broches mâles (1, 2,3) sont passées dans des trous correspondants d'une branche d'une pièce de fixation (4) en matière isolante, de préférence en matière plastique, en forme de L et y sont immobilisées, l'autre branche présentant une série de parties saillantes (4') cylindriques, et en ce que la pièce de fixation (4) peut être amenée à l'intérieur des demi-boîtiers (A, B) en deux positions différentes, c'est-à-dire en une première position dans laquelle les broches mâles (1, 2, 3) et les parties saillantes (4') cylindriques sont en saillie en passant respectivement par les trous frontaux (6, 7,8) et par les trous de guidage latéraux (6', 7', 8'), et en une seconde position dans laquelle les broches mâles (1 à 3) sont disposées orthogonalement par rapport à la première position et les broches mâles (1, 2, 3) et les parties saillantes (4') cylindriques sont en saillie en passant respectivement par les trous latéraux (6', 7', 8') et par les trous frontaux (6, 7, 8).

2. Fiche mâle pour des prises de courant électrique, constituée de deux demi-boîtiers (A, B) en matière isolante, de préférence en matière plastique, qui sont aptes à recevoir au moins un câble électrique avec des moyens, en eux-mêmes connus, d'ancrage du câble et une série de broches mâles métalliques (1 à 3), de préférence deux broches conductrices latérales (1,3) et une broche de mise à la terre intermédiaire (2), les broches mâles (1 à 3) pouvant être connectées par des conducteurs électriques adéquats prévus à l'intérieur du câble et étant montées à l'intérieur des demi-boîtiers (A, B) de manière à en faire saillie par des trous correspondants prévus dans les demi-boîtiers (A, B), afin de pouvoir introduire les broches mâles dans des trous correspondants d'une prise de courant habituelle, caractérisée en ce que les broches mâles (1, 2, 3) sont montées de manière articulée à: l'intérieur des deux demi-boîtiers et peuvent être déplacées d'une première position à une seconde position orthogonale à la première position et inversement.
